# DEMANDE DE BREVET EUROPEEN

(11) **EP 1 604 592 A1**
(43) Date de publication de la demande: **14.12.2005**
(21) Numéro de dépôt: 05291235.9
(22) Date de dépôt: 08.06.2005
(51) Int. Cl.: A47F 5/00, H01H 13/70, A47B 97/00, A47F 9/02

(54) **Plateau de comptoir-caisse**

(30) Priorité: 09.06.2004 FR 0406234
(71) Demandeur: A.R.M. SAS, 89470 Moneteau (FR)
(72) Inventeur: Hervieux, Philippe, 41100 Vendome (FR)
(74) Mandataire: Honoré, Anne-Claire

(57) **Abrégé**

La présente invention concerne plateau de comptoir-caisse (1) utilisable notamment dans les surfaces commerciales telles que les supermarchés ou les hypermarchés, comprenant une planche (2) recouverte par un matériau plastique (9), et des boutons de commande (4,5) connectés à des organes déportés par des câbles électriques, remarquable en ce que les boutons de commande (4,5) sont encastrés dans la planche (2) et coiffés par un film (8), les bords périphériques dudit film (8) et les câbles électriques étant noyés dans le matériau plastique (9), pour éviter toute détérioration.

## Description

La présente invention concerne un plateau destiné à équiper un comptoir-caisse de magasin, utilisable notamment dans les surfaces commerciales du type supermarchés ou hypermarchés.

Dans le domaine des comptoir-caisses, on connaît bien des caisses comprenant habituellement un poste de travail pour accueillir un opérateur travaillant sur une caisse enregistreuse pour réaliser des transactions, ladite caisse étant constituée de moyens de lecture de code-barres, d'un clavier pour la saisie des références et/ou des prix des produits relié à une unité de traitement et de moyens d'affichage positionnés à hauteur de vue d'un client et connecté à ladite unité de traitement. La caisse comprend, par ailleurs, une zone d'arrêt située latéralement le long de la caisse à l'entrée du couloir de circulation pour recevoir temporairement un chariot chargé de produits et des moyens de transport tels qu'un tapis roulant sur lequel sont déposés les produits initialement contenus dans le chariot, ledit tapis roulant entraînant les produits jusqu'au poste de travail de l'opérateur.

La caisse comprend, par ailleurs, un poste de réception situé à la sortie de la caisse pour recevoir les produits évacués par l'opérateur après avoir passé lesdits produits au-dessus des moyens de lecture de la caisse enregistreuse, lesdits produits étant alors emballés dans des sacs plastiques puis réintroduits dans le chariot du client. Ce poste de réception est habituellement constitué d'un plateau en bois ou similaire globalement rectangulaire sur l'un des flans duquel, de préférence le flan situé au droit de la zone de travail de l'opérateur, sont fixés un ou plusieurs boîtiers de boutons de commande tels que, par exemple, le bouton d'arrêt d'urgence du tapis roulant et/ou les boutons de commande des différents éclairages de la caisse.

Les boîtiers des boutons de commande sont habituellement collés ou vissés sur le flan du plateau de sorte que les boîtiers de bouton de commande sont souvent involontairement arrachés par les opérateurs qui s'y accrochent. Outre le côté disgracieux des boîtiers des boutons de commande arrachés qui pendent depuis le flan du plateau, l'arrachage desdits boîtiers risque de rendre inopérant les boutons de commande en cas de rupture des fils électriques reliant les boutons de commande aux organes déportés tels que le tapis roulant par exemple.

L'un des buts de l'invention est donc de remédier à cet inconvénient en proposant un plateau de comptoir-caisse de conception simple et peu onéreuse permettant d'éviter tout arrachage des boutons de commande solidaires dudit plateau.

A cet effet, et conformément à l'invention il est proposé un plateau de comptoir-caisse utilisable notamment dans les surfaces commerciales, comprenant un planche recouverte par un matériau plastique, et des boutons de commande connectés à des organes déportés par des câbles électriques, ledit plateau de comptoir-caisse étant remarquable en ce que les boutons de commande sont encastrés dans la planche et coiffés par un film, les bords périphériques dudit film et les câbles électriques étant noyés dans le matériau plastique, pour éviter toute détérioration.

On comprend mieux que contrairement au dispositif de l'art antérieur, les boîtiers des boutons de commande et les câbles électriques sont positionnés sous un matériau plastique évitant ainsi tout arrachage du dispositif de commande des organes déportés.

Un autre objet de l'invention concerne un procédé de fabrication d'un plateau de comptoir-caisse suivant l'invention remarquable en ce qu'il consiste dans les étapes suivantes de découpe d'une planche et de réalisation d'un évidement et d'une gorge, puis de fixation d'au moins un bouton de commande sur au moins l'un des flans de la planche, puis de positionnement du film coiffant les boutons de commande, puis de positionnement de la planche munie des boutons de commande, des câbles électriques et du film dans un moule de forme correspondante, puis d'introduction d'un matériau plastique sous forme visqueuse dans le moule, et finalement de démoulage du plateau après durcissement du matériau plastique.

D'autres avantages et caractéristiques ressortiront mieux de la description qui va suivre de plusieurs variantes d'exécution, données à titre d'exemples non limitatifs, du plateau de comptoir-caisse conforme à l'invention en référence aux dessins annexés sur lesquels :
- la figure 1 est une vue en perspective du plateau de comptoir-caisse suivant l'invention,
- la figure 2 est une vue en perspective éclatée du plateau de comptoir-caisse suivant l'invention,
- la figure 3 est une vue en coupe suivant la ligne de coupe III, III' du plateau de comptoir-caisse représenté à la figure 1.

En référence aux figures, le plateau qui va être décrit à titre d'exemple non limitatif est particulièrement destiné à équiper un mobilier du type comptoir-caisse comprenant un tapis roulant que l'on trouve habituellement dans les surfaces commerciales telles que supermarchés ou les hypermarchés ; néanmoins, le plateau de comptoir-caisse pourra être utilisé pour tous les types de mobilier sans pour autant sortir du cadre de l'invention.

En référence à la figure 1, le plateau 1 suivant l'invention est constitué d'une planche 2 globalement rectangulaire dont l'un des flans 3, dans un mode préférentiel et non limitatif, est légèrement concave. Le flan concave 3 du plateau 1 comprend des boutons de commande tels qu'un bouton d'arrêt d'urgence 4 et des interrupteurs 5 connectés à des organes déportés tel que par exemple le tapis roulant de la caisse enregistreuse et/ou les lumières des panneaux de signalisation d'ouverture et de fermeture de la caisse pour les clients non représentés sur les figures.

En référence aux figures 2 et 3, le plateau 1 suivant l'invention est constitué d'une planche 2 en bois, obtenue dans un panneau de bois aggloméré par exemple, dont une partie du flan concave 3 a été creusée pour former un évidement 6 apte à recevoir les boîtiers 7 des boutons de commande 4,5, lesdits boutons de commande 4,5 étant soit simplement encastrés dans l'évidement 6 soit collés à l'intérieur de ce dernier. Lesdits boutons de commande 4,5 sont coiffés par un film plastique souple 8 afin de protéger les boutons de commande 4,5. Le film de plastique souple 8 consiste en un film de polyéthylène souple, par exemple, globalement rectangulaire et de dimensions légèrement supérieures aux dimensions de l'évidement 6. Le film plastique souple coiffant lesdits boutons de commande peut avantageusement être collé sur le flan concave 3 de la planche 2. Dans cet exemple particulier de réalisation, le film plastique souple 8 comprend un trou 10 pour le passage de la tige de commande 11 sur laquelle vient s'emmancher le bouton poussoir 12 du bouton d'arrêt d'urgence 4.

L'ensemble de la planche 2 ainsi que les bords périphériques du film plastique souple 8 coiffant les boutons de commande 4,5 sont recouverts d'une couche d'un matériau plastique 9 de préférence légèrement résiliant, tel que de la mousse polyuréthane par exemple, afin de protéger les boîtiers 7 des boutons 4 de commande 4,5 évitant ainsi leur arrachement intempestif. La mousse polyuréthane est avantageusement teintée dans la masse, en noir par exemple, afin de procurer au plateau un aspect esthétique correspondant aux couleurs du piétement sur lequel ledit plateau 1 est fixé.

Selon une première variante d'exécution les boutons de commande 4,5 sont connectés aux organes déportés par des câbles électriques noyés dans le matériau plastique recouvrant la planche et les boutons de commande. Les fils électriques, non représentés sur les figures, qui permettent de connecter lesdits boutons de commande 4,5 aux organes déportés s'étendent, dans un mode préférentiel et non limitatif, dans une gorge 13 pratiquée dans le flan concave 3 de la planche 2 et débouchant dans l'évidement 6 telle que représentée figure 2. Lesdits fils électriques sont positionnés dans la gorge 13 puis noyés dans le matériau plastique 9 recouvrant la planche 2 et les boutons de commande 4,5.

On observera que les boutons de commande 4,5 sont ainsi hermétiquement enfermés dans l'évidement 6 évitant ainsi tout détérioration au cours du temps.

Selon une autre variante d'exécution, non représentée sur les figures, les câbles électriques connectant les boutons de commande 4,5 aux organes déportés s'étendent dans une goulotte solidarisée, par visage, collage, ou similaire, sur le flan concave 3 de la planche 2, ladite goulotte étant recouverte par le matériau plastique 9. La goulotte sera de dimensions adaptées pour être positionnée avantageusement dans la gorge 13 avant d'être noyée dans le matériau plastique 9.

Le procédé de fabrication du plateau 1 de comptoir-caisse suivant l'invention consiste à découper une planche 2 dans une forme appropriée, c'est-à-dire dans la forme souhaitée pour le mobilier, puis à fixer un ou plusieurs boutons de commande 4,5 sur l'une des faces ou l'un des flans de la planche 2. La planche 2 munie de ses boutons de commande 4,5 est alors positionnée dans un moule de forme idoine puis un matériau plastique tel que de la mousse polyuréthane, sous forme visqueuse, est introduit dans le moule de manière à recouvrir uniformément la planche 2. Finalement après durcissement du matériau plastique, le plateau 1 est démoulé afin d'obtenir un plateau constitué d'une planche 2 munie de boutons de commande 4,5 recouverts d'une couche d'un matériau plastique.

De manière avantageuse, préalablement à l'étape de positionnement de la planche 2 munie de ses boutons de commande 4,5 dans le moule, un film plastique souple 8 est placé pour coiffer les boutons de commande 4,5, ledit film plastique souple 8 étant de préférence collé sur le flan 3 de la planche 2 afin d'éviter tout déplacement dudit film plastique 8 lors de l'introduction de la planche 2 dans le moule. On observera que le moule comprend alors une contre-pièce qui prend appui sur le film plastique 8 afin d'empêcher que le matériau plastique visqueux qui est introduit dans le moule ne vienne recouvrir la totalité dudit film plastique souple 8, seul le bord périphérique dudit film 8 étant recouvert par le matériau plastique 9.

Par ailleurs, afin de limiter l'épaisseur du matériau plastique 9 recouvrant la planche 2 et les boutons de commande 4,5, préalablement à la fixation desdits boutons de commande 4,5 sur au moins l'un 3 des flans de la planche 2, un évidement 6 est pratiqué dans ledit flan 3 de manière à recevoir lesdits boutons de commande 4,5.

Il va de soi que la planche 2 consiste de préférence en une planche en bois telle qu'une planche en bois brut, en lamellés-collés, en bois aggloméré, ou similaire ; néanmoins, la planche peut être obtenue dans n'importe quel matériau sans pour autant sortir du cadre de l'invention.

Enfin, il va de soi que les boutons de commande 4,5 peuvent être positionnés soit sur l'un des flans quelconque de la planche 2 ou sur l'une des faces de ladite planche 2 sans pour autant sortir du cadre de l'invention.

Enfin, il est bien évident que le plateau 1 suivant l'invention peut être adapté à tous les types de mobilier et que les exemples que l'on vient de donner ne sont que des illustrations particulières en aucun cas limitatives quant aux domaines d'application de l'invention.

## Revendications

1. Plateau de comptoir-caisse (1) utilisable notamment dans les surfaces commerciales, comprenant une planche (2) recouverte par un matériau plastique (9), et des boutons de commande (4,5) connectés à des organes déportés par des câbles électriques, **caractérisé en ce que** les boutons de commande (4,5) sont encastrés dans la planche (2) et coiffés par un film (8), les bords périphériques dudit film (8) et les câbles électriques étant noyés dans le matériau plastique (9), pour éviter toute détérioration.

2. Plateau de comptoir-caisse (1), selon la revendication 1, **caractérisé en ce que** la planche (2) dispose d'un évidement (6) et d'une gorge (13) sur l'un de ses flans (3) apte à recevoir les boutons de commande (4,5) et les câbles électriques.

3. Plateau de comptoir-caisse (1), selon la revendication 2, **caractérisé en ce que** les dimensions du film (8) sont supérieures à celles de l'évidement (6), permettant au film (8) d'être collé sur le flan (3) de la planche (2).

4. Plateau de comptoir-caisse (1), selon l'une quelconque des revendications précédentes, **caractérisé en ce que** les câbles électriques s'étendent dans une goulotte positionnée sur l'un des flans (3) de la planche (2) et recouverte par le matériau plastique (9).

5. Plateau de comptoir-caisse (1), selon l'une quelconque des revendications précédentes, **caractérisé en ce que** le matériau plastique consiste en une mousse polyuréthane résiliente, et le film (8) en un film de polyéthylène souple.

6. Procédé pour la mise en oeuvre d'un plateau de comptoir-caisse (1) selon l'une quelconque des revendications précédentes, **caractérisé en ce qu'**il consiste en au moins les étapes suivantes :
- de découpe de la planche (2) et de réalisation d'un évidement (6) et d'une gorge (13) puis,
- de fixation d'au moins un bouton de commande (4, 5) sur au moins l'un des flans (3) de ladite planche, puis,
- de positionnement du film (8) coiffant les boutons de commande (4,5), puis,
- de positionnement de la planche (2) munie des boutons de commande (4,5), des câbles électriques et du film (8) dans un moule de forme correspondante, puis,
- d'introduction d'un matériau plastique de forme (9) sous forme visqueuse dans le moule, et finalement,
- de démoulage du plateau (1) après durcissement du matériau plastique (9).

7. Procédé selon la revendication 6, **caractérisé en ce que** le film (8) coiffant les boutons de commande (4,5) est collé sur le flan (3) de la planche (2).

8. Procédé selon la revendication 6, **caractérisé en ce que**, préalablement à la fixation d'au moins un bouton de commande (4,5) sur au moins l'un des flans (3) de ladite planche, un évidement (6) est pratiqué dans ledit flan (3) apte à recevoir ledit bouton de commande (4,5).
